# EUROPÄISCHE PATENTSCHRIFT

(11) **EP 0 290 853 B1**
(45) Veröffentlichungstag und Bekanntmachung des Hinweises auf die Patenterteilung: **05.08.1992**
(21) Anmeldenummer: 88106631.0
(22) Anmeldetag: 26.04.1988
(51) Int. Cl.: B41F 13/26

(54) **Lagerung für einen Druckwerkzylinder**
Bearing for a printing unit cylinder
Palier pour cylindre de groupe d'impression

(30) Priorität: 09.05.1987 DE 3715536
(43) Veröffentlichungstag der Anmeldung: 17.11.1988
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

(56) Entgegenhaltungen:
- EP-A- 0 184 180
- DE-A- 3 318 316
- DE-C- 490 994
- FR-A- 1 449 490
- FR-A- 2 353 395

## Beschreibung

Die Erfindung betrifft einen Druckzylinder einer Rotationsdruckmaschine, dessen Achszapfen sich über ein Lager in oder an einer Druckwerkseitenwand abstützt.

Aus der DE-A-33 18 316 ist eine Vorrichtung dieser Art bekannt, bei der das Lager eines Druckwerkzylinders in einem verschiebbar angeordneten Backenfutter gehalten ist, wobei die Halteposition des Backenfutters durch Schrauben einstellbar ist. Verstellbare Anschläge sind nicht vorhanden. Das Aufbringen einer Hülse auf den Druckwerkzylinder ist nicht möglich.

Aus der DE-PS 470 937 ist es bekannt, einen in einer Druckwerkseitenwand angeordneten, das Achszapfenlager stützenden Träger in der Ebene der Druckwerkseitenwand abzusenken, nachdem zuvor von einer die Hülse achsparallel zum Druckwerkzylinder zuführenden Hilfseinrichtung der Achszapfen erfaßt, d.h. abgestützt wurde. Dadurch kann die Hülse durch eine Öffnung in der Druckwerkseitenwand über das Achszapfenlager auf einen Tiefdruckzylinder aufgeschoben werden. Anschließend wird der Träger wieder gegen das Achszapfenlager hochgefahren und die Hilfsvorrichtung entfernt. Es ist allgemein bekannt und auch dieser Vorveröffentlichung zu entnehmen, daß derartige Tiefdruckzylinder nicht verschwenkt werden, d.h. daß sie ortsfest in den beiden Druckwerkseitenwänden gelagert werden können. Sollen beispielsweise Hülsen auf Druckwerkzylinder aufgebracht werden, die zur Anstellung an einen weiteren benachbarten Druckwerkzylinder verstellbar, d.h. üblicherweise exzentrisch gelagert werden müssen, so ist eine sichere Aufbringung mit dieser bekannten Vorrichtung nicht möglich.

Aufgabe der Erfindung ist es, die Lagerung eines Druckwerkzylinders so auszubilden, daß auch einstellbare bzw. in einer bestimmten Position zu haltende vorzugsweise exzentrisch gelagerte Zylinder, beispielsweise Form- und/oder Gummi(Offset)zylinder in Hochdruck-, Flexodruck-und Offsetdruckmaschinen mit einer durch eine Öffnung in der Druckwerkseitenwand zu schiebende Hülse ausgestattet werden können, wobei sichergestellt werden soll, daß durch den Aufbringungsvorgang der Abstand des Zylinders zu einem benachbarten Zylinder nicht verändert wird. Diese Aufgabe wird durch die Anwendung der Merkmale des kennzeichnenden Teils des Anspruchs 1 gelöst. Weiterbildungen der Erfindung ergeben sich aus den Unteransprüchen und aus der Beschreibung in Verbindung mit den beiliegenden Zeichnungen. Diese zeigen:
- Fig. 1: die erfindungsgemäße Lagerung eines Druckwerkzylinders und
- Fig. 2: eine Einzelexzenterjustierung.

Es genügt, wenn die erfindungsgemäße Lagerung an einer Druckwerkseitenwand 1, die in der Zeichnung teilweise dargestellt ist, vorhanden ist. Die andere nicht dargestellte Druckwerkseitenwand kann in üblicher Weise mit einem herkömmlichen Lager ausgestattet sein. Die dargestellte Druckwerkseitenwand 1 weist eine Öffnung 2 auf. Vorzugsweise an der Innenseite der Druckwerkseitenwand 1 ist ein in der Ebene der Druckwerkseitenwand 1 verschiebbares Backenfutter 3 vorgesehen, das in Richtung der Pfeile 4, 5 auseinander- und zusammenfahrbar ist. Das Backenfutter 3 erfaßt eine exzentrische Büchse 6, die auf einem Lager 7 angeordnet ist, welches auf einem Achszapfen 8 des Druckwerkzylinders 9 sitzt.

In erfindungsgemäßer Weise ist das Backenfutter einstellbar bzw. seine Bewegung begrenzt, so daß die Position des Druckwerkzylinders 9 ebenfalls einstellbar ist. Hierfür werden Anschläge 10 verwendet. Vorzugsweise dienen als Anschläge 10 verdrehbare an der Druckwerkseitenwand 1 direkt oder indirekt gehaltene Exzenter. Durch Verdrehen derartiger Exzenter kann somit bei zusammengefahrenem Backenfutter 3 der Zylinder 9 in eine bestimmte Position gebracht werden, beispielsweise in Bezug auf einen benachbarten Druckwerkzylinder.

Das Backenfutter 3 kann etwa L-förmig ausgebildet sein, wobei sich der abgewinkelte Arm 15 bei zusammengefahrenem Backenfutter an die Anschläge bzw. den Exzenter 10 anlegt.

Für das Aufbringen einer Hülse 14 auf den Zylinder 9 wird eine fahrbare Hilfsvorrichtung 11 an die Druckwerkseitenwand 1 herangefahren, so daß die an der Hilfsvorrichtung 11 an einem zylinderischen Träger 12 angeordnete Halterung 13 den Achszapfen 8 des Druckwerkzylinders 9 zu erfassen, d.h. abzustützen vermag.

Nunmehr kann das Backenfutter 3 auseinandergefahren werden, so daß die auf dem zylindrischen Träger 12 angeordnete Hülse 14 durch die Öffnung 2 in der Druckwerkseitenwand 1 auf den Druckwerkzylinder 9 aufgeschoben werden kann. Anschließend wird das Backenfutter 3 wieder zusammengefahren, wobei es die zuvor eingestellte Position entsprechend der Lage der Anschläge bzw. des Exzenters 10 wieder einnimmt. Dadurch ändert sich die Position des Zylinders 9 nicht, da die Exzenter 10 durch das Aufbringen oder Abziehen einer Hülse 14 nicht verändert wurden.

Die Hülse 14 kann beispielsweise gummibeschichtet sein, wenn es sich bei dem Druckwerkzylinder 9 um einen sogenannten Offsetzylinder handelt oder sie kann eine metallische ein Druckbild tragende Oberfläche aufweisen, wenn es sich um einen Formzylinder handelt.

Fig. 2 zeigt schematisch eine weitere vorteilhafte Möglichkeit der Justage des Zylinders mit Einzelexzentern, dessen Zapfen 25 mittels eines mehrteiligen (vorzugsweise dreiteilig) Backenfutter bestehend aus Backen 16, 17, 18, gehalten wird. Letztere sind mit Ausnehmungen 19, 20, 21 versehen, in denen jeweils ein Exzenter 22, 23, 24 drehbar positioniert ist. Durch spezifische Beaufschlagung der Backen 19, 20, 21 z.B. mittels Kolben, und der Steuerung der beweglichen Anschläge kann z.B. die Druckabstellung direkt über die Backenfutter 16, 17, 18 erfolgen. Für das Auseinander- und Zusammenfahren der Backenfutter können z.B. ebenfalls an den Seitenwänden gehaltene Kraftkolben verwendet weden. Backenfutter bzw. Backen sowie die Anschläge bzw. Exzenter können z.B. über schwalbenschwanzförmige Führungen verschieb- bzw. verdrehbar an der Seitenwand angeordnet werden.

## Patentansprüche

1. Druckwerkzylinder (9) einer Rotationsdruckmaschine, dessen Achszapfen (8) sich über ein Lager (7) in oder an einer Druckwerkseitenwand (1) abstützt, wobei das Lager (7) in einem an der Druckwerkseitenwand (1) verschiebbar angeordneten Backenfutter (3) gehalten ist, dadurch gekennzeichnet, daß die Halte-Position des Backenfutters (3) durch verstellbare Anschläge (10) einstellbar ist, daß in der Druckwerkseitenwand (1) eine Öffnung (2) vorgesehen ist, durch die bei auseinandergefahrenem Backenfutter (3) von einer Hilfsvorrichtung (11) eine Hülse (14) auf den Druckwerkzylinder (9) aufschiebbar ist, wobei der Achszapfen (8) sich an einer Halterung (13) der Hilfsvorrichtung abstützt.

2. Druckwerkzylinder nach Anspruch 1, dadurch gekennzeichnet, daß als Anschlag (10) ein verdrehbarer Exzenter verwendet wird.

3. Druckwerkzylinder nach Anspruch 1 oder 2, dadurch gekennzeichnet, daß das Backenfutter (3) etwa L-förmig ausgebildet ist, dessen abstehender Arm (15) an dem drehbaren an der Druckwerkseitenwand (1) gehaltenen Exzenter (10) bei zusammengefahrenem Backenfutter (3) anliegt.

4. Druckwerkzylinder nach Anspruch 1, dadurch gekennzeichnet, daß die Hülse (14) von einem zylindrischen Träger (12) der Hilfsvorrichtung (11) auf den Druckwerkzylinder (9) aufschiebbar ist.

5. Druckwerkzylinder nach Anspruch 1 oder 4, dadurch gekennzeichnet, daß die Hilfsvorrichtung (11) fahrbar ist.

6. Druckwerkzylinder nach Anspruch 1, dadurch gekennzeichnet, daß ein mehrteiliges Backenfutter (16, 17, 18) zur Lagerung des Zylinderzapfens (15) verwendet wird und daß jedem Backen (16, 17, 18) ein Exzenter (22, 23, 24) zugeordnet ist.

## Claims

1. Printing unit cylinder (9) in a rotary printing machine, the axle journal (8) of which is supported by means of a bearing (7) in or on a side wall (1) of the printing unit, the bearing (7) being held in a jaw chuck (3) movably disposed on the side wall (1) of the printing unit, characterised in that the holding position of the jaw chuck (3) can be adjusted by means of adjustable stops (10), in that in the side wall (1) of the printing unit there is provided an opening (2) through which a sleeve (14) can be slid onto the printing unit cylinder (9) by means of an auxiliary device (11) when the jaw chuck (3) is opened, the axle journal (8) being supported on a holding means (13) of the auxiliary device.

2. Printing unit cylinder according to claim 1, characterised in that a rotatable cam is used as a stop (10).

3. Printing unit cylinder according to claim 1 or 2, characterised in that the jaw chuck (3) is approximately L-shaped, its projecting arm (15) abutting the cam (10) held rotatably on the side wall (1) of the printing unit when the jaw chuck (3) is closed.

4. Printing unit cylinder according to claim 1, characterised in that the sleeve (14) can be slid from a cylindrical carrier (12) of the auxiliary device (11) onto the printing unit cylinder (9).

5. Printing unit cylinder according to claim 1 or 4, characterised in that the auxiliary device (11) is mobile.

6. Printing unit cylinder according to claim 1, characterised in that a multi-part jaw chuck (16, 17, 18) is used to support the cylinder journal (15) and in that a cam (22, 23, 24) is associated with each jaw (16, 17, 18).

## Revendications

1. Cylindre de groupe d'impression (9) d'une rotative, dont les tourillons (8) sont supportés par l'intermédiaire d'un palier (7) dans ou sur une paroi latérale (1) du groupe d'impression, le palier (7) étant maintenu dans un mandrin à mâchoires (3) installé de manière à être mobile dans la paroi latérale (1) du groupe d'impression, caractérisé en ce que la position de maintien du mandrin à mâchoires (3) est réglable à l'aide de butées réglables (10), que dans la paroi latérale (1) du groupe d'impression est ménagée une ouverture (2), par laquelle on peut emmancher une douille (14) sur le cylindre (9) du groupe d'impression, à l'aide d'un dispositif auxiliaire (11), lorsque le mandrin à mâchoires (3) est ouvert, le tourillon (8) prenant appui sur un support (13) du dispositif auxiliaire.

2. Cylindre de groupe d'impression selon la revendication 1, caractérisé en ce qu'on utilise comme butée (10) un excentrique rotatif.

3. Cylindre de groupe d'impression selon la revendication 1 ou 2, caractérisé en ce que le mandrin à mâchoires (3) est réalisé approximativement avec une forme de L, dont le bras saillant (15) s'applique contre l'excentrique (10) fixé, de façon à pouvoir tourner, à la paroi latérale (1) du groupe d'impression, lorsque le mandrin à mâchoires (3) est serré.

4. Cylindre de groupe d'impression selon la revendication 1, caractérisé en ce que la douille (14) peut être repoussée sur le cylindre (9) du groupe d'impression par un support cylindrique (12) du dispositif auxiliaire (11).

5. Cylindre de groupe d'impression selon la revendication 1 ou 4, caractérisé en ce que le dispositif auxiliaire (11) est déplaçable.

6. Cylindre de groupe d'impression selon la revendication 1, caractérisé en ce qu'un mandrin à mâchoires (16,17,18) formé de plusieurs éléments est utilisé pour supporter le tourillon (15) du cylindre et qu'un excentrique (22,23,24) est associé à chaque mâchoire (16,17,18).
